# FASCICULE DE BREVET EUROPEEN

(11) **EP 0 453 983 B1**
(45) Date de publication et mention de la délivrance du brevet: **01.06.1994**
(21) Numéro de dépôt: 91106310.5
(22) Date de dépôt: 19.04.1991
(51) Int. Cl.: B65H 31/32

(54) **Dispositif d'interception de feuilles déposées sur le haut d'une pile dans une machine de production d'emballages**
Vorrichtung zum Auffangen aufzustapelnder Bögen in einer Maschine zur Herstellung von Verpackungen
Device for interception of sheets set down on top of a pile in a package forming machine

(30) Priorité: 26.04.1990 CH 1420/90
(43) Date de publication de la demande: 30.10.1991
(73) Titulaire: BOBST S.A., CH-1001 Lausanne (CH)
(72) Inventeur: De Dompierre, Jean-Bernard, CH-1026 Echandens (CH)
(74) Mandataire: Colomb, Claude

(56) Documents cités:
- DE-U- 8 521 667
- FR-A- 1 519 699
- FR-A- 1 532 130
- US-A- 4 162 649

## Description

La présente invention concerne un dispositif d'interception de feuilles déposées sur le haut d'une pile dans une machine de production d'emballages, notamment dans une machine de travail d'éléments en forme de plaques ou feuilles, machine effectuant des opérations telles que découpage, refoulage et/ou impression en vue de la production d'emballages. Le dispositif permet, lors d'une formation d'une pile de feuilles, d'intercepter et de recevoir provisoirement les feuilles, alors qu'elles sont déposées une à une sur le haut de la pile.

Les brevets CH-A-359593 et DE-A-1611776 décrivent un dispositif destiné à intercepter des feuilles en cours de distribution sur le haut d'une pile. Ici, à la grille intercalaire solide est substituée un écran souple déroulable par dessus la pile et sur lequel peut provisoirement prendre appui la nouvelle pile. Une fois la pile complète évacuée, l'écran souple est enroulable dans l'autre sens afin d'être retiré du dessous de la nouvelle pile pour qu'elle puisse prendre appui, par exemple, sur une table mobile verticalement.

Que ce soit dans le cas de la grille solide ou de l'écran souple, leur déplacement dans un sens ou dans un autre a toujours été jusqu'à ce jour essentiellement réalisé au moyen de chaînes entraînées par un moteur. Toutefois, étant donnée la course relativement grande à effectuer qui peut aller jusqu'à 1200 mm et les cadences actuelles élevées de production qui peuvent exiger, pour la grille ou l'écran, des vitesses maximales de déplacement de 6 m/sec, la commande de tels moyens à chaînes pour des mouvements alternés dans un sens et dans l'autre est difficile, source d'ennuis par rupture de chaînes, et imprécise puisqu'il est difficile de maîtriser les points d'arrêt ou d'inversion.

On connaît déjà des dispositifs pour transformer un mouvement rotatif en mouvement linéaire autorisant le remplacement des chaînes par des engrenages. Le brevet français N° 1519699 se rapporte à un tel dispositif qui, selon cette publication comprend deux couronnes dentées intérieures dans lesquelles engrènent deux pignons satellites entraînés en rotation dans les couronnes par l'action d'une bielle agissant sur des manetons solidaires de chacun des pignons. Dans cet exemple, le mouvement linéaire de la bielle est transformé en un mouvement de rotation appliqué, par l'intermédiaire d'un vilebrequin, à un axe de vilebrequin. Il s'agit donc ici de transformer un mouvement linéaire en mouvement de rotation.

De par sa conception, ce dispositif peut bien entendu être utilisé pour transformer un mouvement de rotation en mouvement linéaire.

A l'évidence, ce genre de dispositif est conçu pour admettre les vitesses de rotation très élevées que l'on rencontre dans les moteurs thermiques et par conséquent sa construction est relativement onéreuse et son utilisation telle quelle ne serait pas judicieuse pour des vitesses de rotation d'importance relativement modestes.

Le brevet français N° 1532130 concerne un dispositif d'empilage de feuilles comprenant un plan récepteur et un plan auxiliaire, en forme de fourches, animés d'un mouvement linéaire. Le plan auxiliaire est destiné à recevoir les feuilles provenant d'une machine tronçonneuse de feuilles pendant le déchargement de la pile de feuilles ayant été empilées sur le plan récepteur. Dans cette publication, le mouvement linéaire des deux plans est obtenu au moyen d'un ensemble comportant un excentrique agissant sur des leviers rappelés en position à l'aide de ressorts, le déclenchement des mouvements linéaires étant provoqué par un organe combinant des cames et des leviers.

Ce dispositif présente cependant une grande complexité empêchant une bonne précision de fonctionnement en raison des solutions mécaniques retenues pour sa réalisation.

L'invention à pour but de pallier les inconvénients existants en proposant un dispositif conforme à ce qu'énonce la revendication 1.

Un tel dispositif peut être utilisé, par exemple, comme représenté à la figure 1 du dessin annexé, dans une station dite de réception des feuilles et située à la sortie ou à la suite d'une presse de découpage. Dans cette station, les feuilles F, qui sortent une à une de la presse P₁, sont transportées par des barres à pinces B₁ montées sur un train de chaînes C₃, et déposées successivement l'une sur l'autre pour former une pile E₁. Quand la pile est complète, il est connu d'intercaler très rapidement, c'est-à-dire durant le temps très court qui s'écoule entre la dernière feuille déposée sur le haut de la pile et la suivante, une grille intercalaire 45 qui va couvrir le haut de la pile et sur laquelle une nouvelle pile peut provisoirement débuter. Pendant ce temps, la pile complète peut être évacuée hors de la station de réception. Pour la formation de la pile, la station est équipée d'un porte-pile muni d'une table T₁ sous forme de grille mobile verticalement. En vue de la réception des feuilles (ou flancs, dans le cas où la station de réception est associée à l'opération de séparation des poses qui consiste à briser les points d'attache qui maintiennent entre elles les différentes poses d'une même feuille à la sortie de la presse de découpage), la table T₁ qui, en début de formation de pile, se trouve plus bas que la feuille F qui arrive de la presse, s'abaisse ensuite, au fur et à mesure que la hauteur de la pile E₁ augmente, de manière à maintenir son sommet à hauteur constante. Pour faciliter l'évacuation de la pile, la table mobile T₁ est montée sur l'extrémité supérieure d'un montant vertical M₁ situé entre deux bandes transporteuses C₁; une fois que la pile est complète, il suffit d'abaisser suffisamment le montant vertical M₁ pour que la feuille inférieure de la pile complète E₂ puisse prendre appui, au travers des ouvertures de la grille formant la table mobile T₁, sur les deux bandes transporteuses C₁ qui vont la transporter hors de la station. Une fois la pile E₂ évacuée, la grille ou table T₁ est à nouveau déplacée vers le haut au contact de la nouvelle pile E₁ provisoirement formée et prenant appui sur la grille intercalée 45. Pour pouvoir substituer à l'effet d'appui de la grille intercalaire 45 celui de la table T₁, il est connu de prévoir que les éléments de grille de cette dernière T₁ peuvent faire saillie par dessus la grille au travers d'ouvertures correspondantes (comme représenté en traits discontinus T₁′). En réalité, la grille intercalaire 45 peut être comparée à une fourche entre les dents de laquelle les éléments d'appui de la table T₁ font saillie et qui, une fois libérée du poids de la nouvelle pile, peut être aisément retirée du dessous de la pile, ceci dans le sens des dents pour permettre, entre leurs extrémités libres, l'échappement des éléments d'appui de la table T1 par rapport à la fourche ou grille intercalaire 45. Il est à remarquer que toutes les opérations mentionnées ci-dessus peuvent être effectuées sans arrêter la machine.

D'autres caractéristiques et avantages de l'invention vont maintenant ressortir d'un mode de réalisation de l'invention décrit en référence au dessin annexé dans lequel :
- la figure 1 est une vue de dessus d'un dispositif selon l'invention;
- la figure 2 est une vue de côté en coupe selon A - A de la figure 1; et
- la figure 3 est une vue de côté en coupe partielle d'une station de réception de feuilles, située à la suite d'une presse de découpage.

Le dispositif d'interception des feuilles comprend un cadre rectangulaire horizontal fixe C constitué de deux plaques latérales 10, 10′, d'une plaque transversale 11a et de profilés transversaux 11b-11h. Les plaques 10, 10′, 11a et les profilés 11b-11h sont assemblés entre eux à leurs extrémités au moyen de vis 12. Si, dans la figure 1, on considère que les feuilles arrivent d'une station antérieure située à droite, par exemple d'une station d'éjection de déchets d'une machine de découpage, les dimensions du cadre C sont suffisamment grandes pour que les deux plaques latérales 10, 10′ se trouvent chacune d'un côté de la pile à former. A ses quatre extrémités, le cadre C est muni d'équerres 14 de fixation au bâti B de la machine. A l'intérieur de l'extrémité gauche du cadre C, c'est-à-dire l'extrémité éloignée de la pile, est montée horizontalement une grande couronne à denture intérieure 20. La couronne 20 est fixée, à l'aide de vis, à la face inférieure des profilés transversaux 11b-11h. Pour des raisons de construction, des entretoises 16 sont interposées entre des profilés 11b, 11g, 11f et la couronne 20. Un pignon mobile 30, dont le nombre de dents est égal à la moitié de celui de la couronne 20, est monté à l'intérieur et en prise avec les dents de cette dernière. Le pignon 30 est monté en rotation libre sur un tourillon 31 fixé sur la première extrémité d'un levier horizontal 32 dont l'autre extrémité est fixée sur un arbre vertical de sortie R₁ d'un réducteur R accouplé à un moteur M. L'ensemble constitué par le réducteur R et le moteur M est fixé, au moyen de vis 33, sur une plaque 34 (non représentée dans la figure 1 pour en faciliter la compréhension) soudée à la face inférieure de deux profilés transversaux 11g, 11f.

Au-dessous de la couronne 20 se trouve un chariot 40 mobile horizontalement dans le sens gauche-droite et inversément. Le chariot 40 est constitué d'un profilé transversal 41 muni à chacune de ses extrémités d'une barre horizontale 42, respectivement 42′, s'étendant parallèlement aux plaques latérales correspondantes 10, 10′. Chaque barre 42, 42′ est munie de deux galets 48, 48′ en prise avec une rainure de guidage formée par deux barres 43, respectivement 43′, prévues sur chaque plaque latérale 10, 10′. Sur le profilé 41 sont montés plusieurs profilés en U 45. Les profilés sont fixés par une seule extrémité sur le profilé 41 de manière à ce qu'ensemble ils présentent un support sous la forme d'une fourche (comme mentionné plus haut) destiné à être déplacé par dessus la pile complète pour intercepter et recevoir provisoirement les feuilles.

Sur le milieu du profilé transversal 41 est monté en rotation libre, à l'aide d'un palier 47, un tourillon vertical 44 dont l'extrémité supérieure est en prise avec un bloc de fixation 35 fixé sur la face inférieure du pignon 30. La figure 1 montre l'instant où le chariot 40 se trouve en fin de course à l'extrémité gauche, soit à l'instant où les profilés en U 45 sont totalement hors du dessus de la pile, c'est-à-dire ne sont pas en état d'intercepter les feuilles. A cet instant, les deux tourillons 44, 31 et l'axe de rotation de l'arbre vertical R₁ du pignon 30 se trouvent sur une seule et même ligne droite, à savoir sur l'axe central O₁ de la machine, l'axe du tourillon 44 se trouvant sur le point de tangence du pignon 30 par rapport à la couronne 20. Lorsque le levier 32 est entraîné en rotation, par exemple dans le sens des aiguilles d'une montre, par l'arbre R₁ entraîné par le moteur M, la réaction de la couronne 20 fixe sur le pignon 30 mobile force ce dernier à tourner dans le sens inverse des aiguilles d'une montre. Etant donné que le diamètre du pignon 30 est égal à la moitié de celui de la couronne 20, le tourillon 44 va se déplacer sur la droite en suivant l'axe central O₁ et en entraînant aussi avec lui le chariot 40 dont le guidage est assuré par les galets 48, 48′ et les guidages 43, 43′. La fin de course vers la droite du chariot 40 a lieu lorsque le point de tangence entre le pignon 30 et la couronne 20 se trouve à nouveau sur l'axe central O₁ mais sur le côté droite de la couronne 20. Cet instant correspond donc à l'instant où les profilés en U 45 sont avancés au maximum par dessus la pile et prêts à intercepter et recevoir provisoirement les feuilles.

A cet instant, le moteur M est arrêté, et la pile complète E₂ située au-dessous des profilés 45 est évacuée, c'est-à-dire ôtée de la table mobile T₁ du porte-pile mentionnée plus haut. La table T₁ est ensuite déplacée vers le haut jusqu'à ce que ses éléments d'appui (aussi mentionnés plus haut) fassent saillie, entre et par dessus les profilés en U 45 de manière à libérer ces derniers de la pile E₁ provisoirement formée sur eux. Ensuite, le moteur M est remis en marche pour ramener le chariot 40 sur la gauche, c'est-à-dire ramener ledit point de tangence au point de départ, c'est-à-dire sur le côté gauche de la couronne 20 de manière que les profilés en U ne puissent plus intercepter les feuilles.

Il est évident que, pour réduire les inerties de masse, tous les profilés 41, 45 constituant le chariot 40 sont en matériau léger, par exemple, en alliage d'aluminium.

La figure 3 montre de quelle manière le cadre C du dispositif est disposé au-dessous de l'endroit de renvoi d'un train de chaînes C₃ sur lequel sont montées des barres à pinces B₁ en prise avec le bord frontal des feuilles. Les feuilles F sont amenées, à partir d'une presse de découpage P₁, au-dessus de l'endroit où une pile E₁ (ou E₂) est en cours de formation. La pile E₂ est une pile complète qui vient d'être descendue sur deux bandes transporteuses C₁. Une pile E₃ est en cours d'évacuation sur deux bandes C₂. La grille intercalaire 45 est représentée en traits continus dans une première position où elle est située complètement hors du dessus de la pile E₁. Jusqu'à cet instant, les feuilles F sont donc tombées sur la pile E₂. A l'instant où la grille intercalaire 45 est avancée dans la position 45′ (en traits discontinus), une nouvelle pile E₁ est provisoirement formée sur elle. Quand la pile E₂ a été transportée par les bandes C₁ sur les bandes C₂, c'est-à-dire hors de la table T₁, celle-ci peut être transportée vers le haut à la position T1′ (en traits discontinus) de manière à émerger légèrement au-dessus de la grille intercalaire 45′ pour reprendre le poids de la pile E₁. A cet instant, la grille intercalaire peut être ramenée à la position 45. Ensuite, la table T₁ va être progressivement abaissée au fur et à mesure que l'épaisseur de la pile E₁ augmente, pour que son sommet soit toujours maintenu à hauteur constante.

Le dispositif décrit ci-dessus présente donc les avantages suivants :
- pas de transmission par chaînes;
- grande précision dans le positionnement en fin de course du chariot 40; en effet, même une légère erreur angulaire dans le positionnement du pignon 30 lors des deux positions extrêmes de la course du chariot 40, c'est-à-dire à l'instant où le point de tangence du pignon 30 avec la couronne 20 doit se trouver sur l'axe central O₁, n'entraîne qu'une infime erreur linéaire de positionnement du chariot 40;
- grande simplicité de construction pour un fonctionnement rapide et sûr.

## Revendications

1. Dispositif d'interception de feuilles déposées sur le haut d'une pile dans une machine de production d'emballages, comprenant un organe d'interception des feuilles comportant une partie fixe (C) montée sur le bâti (B) de la machine et une partie mobile (40) munie d'un support (41, 45) en forme de fourche et pouvant occuper une première position dans laquelle le support (41, 45) se trouve sur un côté de la pile en formation, et une deuxième position dans laquelle le support (41, 45) se trouve au-dessus de la pile en vue d'intercepter les feuilles, des moyens de déplacement de la partie mobile (40) de ladite première à ladite deuxième position, et des moyens de guidage (43, 48) de la partie mobile (40) par rapport à la partie fixe (C), ledit organe d'interception étant entraîné par une couronne (20) à denture intérieure engrenant avec un pignon mobile (30) dont la denture est en prise constante avec celle de la couronne (20) et dont le nombre de dents est égal à la moitié de celui de la couronne (20), ledit pignon mobile (30) étant relié à la partie mobile (40) par des moyens de liaison (47, 44, 35), caractérisé en ce que la couronne (20) à denture intérieure est fixée horizontalement à la face inférieure des profilés transversaux (11b-11h) d'un cadre rectangulaire horizontal fixe (C), en ce que le pignon mobile (30) est monté libre sur un tourillon (31) fixé sur la première extrémité d'un levier horizontal (32) dont l'autre extrémité est fixée sur l'arbre vertical de sortie (R1) d'un réducteur (R) accouplé à un moteur (M), l'axe de la couronne (20) se trouvant sur l'axe central (O₁) de la machine, en ce que ledit pignon mobile (30) est relié à la partie mobile (40) par un profilé transversal (41) sur le milieu duquel est monté, en rotation libre, à l'aide d'un palier (47) un tourillon vertical (44) dont l'extrémité supérieure est en prise avec un bloc de fixation (35) fixé sur la face inférieure du pignon (30) et en ce que le déplacement de la partie mobile (40) s'effectue dans une direction parallèle à celle de l'arrivée des feuilles sur la pile, selon l'axe central (O₁) de la machine, les première et deuxième positions de la partie mobile (40) étant déterminées par les deux positions du pignon (30) dans lesquelles son point de tangence avec la couronne (20) se trouve aussi sur l'axe central (O₁) de la machine.

2. Dispositif selon la revendication 1, caractérisé en ce que la partie fixe (C) est constituée d'un cadre rectangulaire situé du côté de la pile opposé à celui de l'arrivée des feuilles et formé de traverses latérales (10, 10′) et transversales (11a, 11b), la couronne (20) étant située du côté du cadre (C) le plus éloigné de la pile de manière que lesdites première et deuxième positions de la partie mobile (40) correspondent à celles la plus éloignée, respectivement la plus proche, du pignon (30) par rapport à la pile.

3. Dispositif selon la revendication 1, caractérisé en ce que le support en forme de fourche de la partie mobile (40) est constitué d'une traverse transversale (41) et de plusieurs profilés (45) horizontaux fixés par une extrémité à ladite traverse transversale (41) et s'étendant, parallèlement à l'axe central (O₁) de la machine, en direction de la pile.

4. Dispositif selon la revendication 1, caractérisé en ce que les moyens de guidage comprennent des galets (48, 48′) montés sur des supports latéraux (42, 42′) fixés à chaque extrémité de la traverse (41) formant la partie mobile (40), ces galets (48, 48′) étant en prise avec des guidages correspondants (43, 43′) prévus sur le cadre (C).

5. Dispositif selon la revendication 3, caractérisé en ce que les profilés horizontaux (45) sont des profilés en U en alliage d'aluminium.

## Patentansprüche

1. Vorrichtung zum Auffangen von aufzustapelnden Bogen in einer Maschine zur Herstellung von Verpackungen, mit einem Bogenauffangorgan, das einen auf das Maschinengestell (B) montierten ortsfesten Teil (C) und einen beweglichen Teil (40) umfasst, der mit einem gabelförmigen Halter (41, 45) versehen ist und eine erste Stellung, in welcher sich der Halter (41, 45) auf einer Seite des zu bildenden Stapels sowie eine zweite Stellung, in welcher sich der Halter über dem Stapel zum Auffangen der Bogen befindet, einnehmen kann, sowie mit Mitteln zum Verschieben des beweglichen Teils (40) von der erwähnten ersten zur erwähnten zweiten Stellung und mit Mitteln (43, 48) zum Führen des beweglichen Teils (40) in bezug auf den ortsfesten Teil (C), wobei das erwähnte Auffangorgan durch einen Innenzahnkranz (20) angetrieben wird, der seinerseits mit einem beweglichen Ritzel (30) dauernd im Eingriff steht, dessen Anzahl Zähne die Hälfte derjenigen des Innenzahnkranzes (20) beträgt, während das erwähnte bewegliche Ritzel (30) über Verbindungsmittel (47, 44, 35) mit dem beweglichen Teil (40) verbunden ist, dadurch gekennzeichnet, dass der Innenzahnkranz (20) horizontal an der Unterseite der Profilquerträger (11b-11h) eines ortsfesten, horizontalen, rechtecken Rahmens (C) angebracht ist, dass das bewegliche Ritzel (30) freidrehend auf dem Drehzapfen (31) angeordnet ist, welch letzterer am ersten Ende eines horizontalen Hebels (32) befestigt ist, dessen anderes Ende an einer vertikalen Abtriebswelle (R₁) eines an einen Motor (M) angekoppelten Reduktionsgetriebes (R) angebracht ist, wobei die Achse des Innenzahnkranzes (20) sich auf der Mittelachse (O₁) der Maschine befindet, dass das erwähnte bewegliche Ritzel (30) an den beweglichen Teil (40) mittels eines Profilquerstücks (41) angeschlossen ist, in dessen Mitte mit Hilfe eines Lagers (47) ein freidrehender vertikaler Drehzapfen (44) angebracht ist, dessen oberes Ende mit einem Befestigungsstück (35) an der Unterseite des Ritzels (30) im Eingriff steht, und dass die Verschiebung des beweglichen Teils (40) parallel zur Eintreffrichtung der auf den Stapel gelangenden Bogen und entsprechend der Mittelachse (O₁) der Maschine erfolgt, wobei die erste und zweite Stellung des beweglichen Teils (40) durch die beiden Stellungen des Ritzels (30) bestimmt wird, in welchen sein Tangentialpunkt auf dem Innenzahnkranz (20) sich ebenfalls auf der Mittelachse (O₁) der Maschine befindet.

2. Vorrichtung gemäss Patentanspruch 1, dadurch gekennzeichnet, dass der ortsfeste Teil (C) aus einem rechteckigen Rahmen besteht, welcher sich auf der Stapelseite befindet, die der Bogeneintreffseite gegenüber liegt, und aus seitlichen Querstücken (10, 10′) und Querträgern (11a, 11b) besteht, wobei der Innenzahnkranz (20) sich auf der vom Stapel am weitesten entfernten Seite des Rahmens (C) befindet, damit die erwähnte erste und zweite Stellung des beweglichen Teils (40) der am weitesten entfernten, bzw. der am nächsten liegen Stellungen des Ritzels (30) in bezug auf den Stapel entsprechen.

3. Vorrichtung gemäss Patentanspruch 1, dadurch gekennzeichnet, dass der gabelförmige Halter des beweglichen Teils (40) aus einem Querträger (41) und mehreren horizontalen Profilstücken (45) besteht, die an einem Ende am erwähnten Querträger (41) befestigt sind und sich parallel zur Mittelachse (O₁) der Maschine in Richtung Stapel erstrecken.

4. Vorrichtung gemäss Patentanspruch 1, dadurch gekennzeichnet, dass die Führungsmittel Laufrollen (48, 48′) umfassen, die an seitlichen Haltern (42, 42′) angebracht sind, während die letzteren an beiden Enden des den beweglichen Teil (40) bildenden Querträgers (41) befestigt sind, wobei die Laufrollen (48, 48′) mit den am Rahmen (C) vorgesehenen, entsprechenden Führungen (43, 43′) im Eingriff stehen.

5. Vorrichtung gemäss Patentanspruch 3, dadurch gekennzeichnet, dass es sich bei den horizontalen Profilstücken (45) um U-Profile aus einer Aluminiumlegierung handelt.

## Claims

1. Device which allows, in a machine processing sheet-shaped workpieces, to intercept and temporarily collect the sheets being laid down one by one on a pile, and which includes a sheet interception device comprising a fixed part (C) which is fitted on the frame (B) of the machine as well as a movable part (40) provided with a fork-shaped support (41, 45) able to take up a first position in which the said support (41, 45) is located on a side of the pile building up and, similarly, a second position in which the said support (41, 45) is located above the pile and thus able to intercept the sheets, means for shifting the movable part (40) from the first to the second position mentioned, and means (43, 48) for guiding the movable part (40) with regard to the fixed part (C), the said interception device being driven by a horizontal rim (20) with inner teeth which is engaged with a movable pinion (30) whose teeth are permanently engaged in those of the rim (20) and the number of teeth of which is equal to half of the one of the rim (20), whereas the said movable pinion (30) is connected to the movable part (40) by linking means (47, 44, 35) characterized by the fact that the rim (20) is fitted horizontally on the lower side of crosswise profiled pieces (11b-11h) of a rectangular and horizontal fixed frame (C), by the fact that the movable pinion (30) is fitted for free rotation on a stud (31) fitted at the first end of a horizontal lever (32) whose other end is fitted on a vertical outlet shaft (R₁) of a reduction gear (R) itself connected to a motor (M), the axle of the rim (20) being located on the central axis (O₁) of the machine, by the fact that the said movable pinion (30) is connected to the movable part (40) by a crosswise profiled piece (41) whose centre carries by means of a bearing (47) a vertical stud (44) for free rotation with an upper end held in a fixture (35) itself fitted on the lower side of the pinion (30), and by the fact that the said shift of the movable part (40) is achieved in a direction parallel to the one of the rear side of the sheet pile, ie along the central machine axis (O₁), the first and the second position mentioned of the movable part (40) being determined by the two positions of the pinion (30) in which its tangential contact point with the rim (20) is also located on the said central axis (O₁) of the machine.

2. Device according to claim 1, characterized by the fact that the fixed part (C) consists of a rectangular frame situated on the pile side opposite to the sheet arrival side and made up of lateral (10, 10′) and crosswise (11a, 11b) crossbars, the rim (20) being situated on the side of the frame (C) farthest from the pile so that the first and second position mentioned of the movable part (40) will correspond to the farthest or respectively closest ones of the pinion (30) with regard to the pile.

3. Device according to claim 1, characterized by the fact that the said fork-shaped support of the movable part (40) consists of a crosswise crossbar (41) and of several horizontal profiled pieces (45) fitted with one end to the said crosswise crossbar (41) and extending toward the pile essentially parallelly to the central axis (O₁) of the machine.

4. Device according to claim 1, characterized by the fact that the said guiding means include rollers (48, 48′) fitted on lateral supports (42, 42′) themselves fitted at each end of the crossbar (41) making up the movable part (40), the rollers (48, 48′) being connected to the corresponding guides (43, 43′) which are to be fitted on the fixed frame (C).

5. Device according to claim 3, characterised by the horizontal profiled pieces (45) being U-shaped and consisting of aluminum alloy.
